# EUROPÄISCHE PATENTSCHRIFT

(11) **EP 3 552 826 B1**
(45) Veröffentlichungstag und Bekanntmachung des Hinweises auf die Patenterteilung: **11.11.2020**
(21) Anmeldenummer: 19166939.9
(22) Anmeldetag: 03.04.2019
(51) Int. Cl.: B41F 31/00, B41F 17/00

(54) **FARBRAKELTOPF ZUR VERWENDUNG BEIM INDIREKTEN DRUCKEN EINER OBERFLÄCHE**
DOCTORING CUP FOR USE IN INDIRECT PRINTING OF A SURFACE
ENCRIER RACLANT DE COULEUR DESTINÉ À ÊTRE UTILISÉ LORS DE L'IMPRESSION INDIRECTE D'UNE SURFACE

(30) Priorität: 11.04.2018 DE 102018108557
(43) Veröffentlichungstag der Anmeldung: 16.10.2019
(73) Patentinhaber: Tampoprint AG, 70825 Korntal-Münchingen (DE)
(72) Erfinder: NITSCHKE, Oliver, 71735 Eberdingen (DE)
(74) Vertreter: DREISS Patentanwälte PartG mbB

(56) Entgegenhaltungen:
- EP-A2- 1 681 159
- DE-A1- 4 316 294
- DE-A1- 19 908 865

## Beschreibung

Die Erfindung betrifft einen Farbrakeltopf zur Verwendung beim indirekten Bedrucken einer Oberfläche mittels einer Tampondruckmaschine, mit einem einseitig offenen Farbbehälter, der einen Farbraum zur Aufnahme und Bevorratung von auf ein Klischee aufzubringender Druckfarbe und wenigstens eine Rakelschneide zum Abrakeln von überschüssiger Druckfarbe von dem Klischee umfasst, und mit einer mit dem Farbraum kommunizierenden Entlüftungsöffnung. Ein derartiger Farbrakeltopf ist beispielsweise bekannt aus DE 199 08 865 A1 und aus DE 43, 16 294 A1. EP 1 681 159 A2 zeigt einen kontinuierlich mittels einer Pumpe befüllbaren Farbrakeltopf, der ebenfalls eine Entlüftungsöffnung aufweist.

Bei geschlossenen Farbgebersystemen werden zur Bevorratung und Zuführung von Druckfarbe auf ein Klischee und für das Abrakeln der Druckfarbe von dem Klischee vorgenannte Farbrakeltöpfe in bekannter Weise verwendet, wobei der Begriff "Topf" nicht impliziert, dass es sich hierbei um zylindrische Behältnisse handeln muss. In einen solchen Rakeltopf wird typischerweise erst kurz vor Beginn des Druckvorgangs Druckfarbe eingefüllt. Bei der Druckfarbe handelt es sich typischerweise um eine Ein- oder Zweikomponentenfarbe, die zusätzlich noch ein Lösemittel enthält, welches einen wesentlichen Anteil, beispielsweise 20 %, der Druckfarbe ausmachen kann und deren Viskosität beeinflusst. Auch eine Wasserbasis einer Druckfarbe wird als Lösemittel im hier interessierenden Sinn angesehen.

Während der Ausführung des Druckvorgangs wird der Farbrakeltopf bei der Ausführung der Rakelbewegung naturgemäß hin- und herbewegt. Hierdurch wird Reibungswärme erzeugt, und im Inneren des Farbrakeltopfs baut sich ein Überdruck infolge der Wärmeausdehnung und, was viel wesentlicher ist, infolge der Verdampfung des Lösemittels auf. Daher wurde bei hier in Rede stehenden Farbrakeltöpfen seither zur Lösemittelentlüftung eine Entlüftungsöffnung in einem oberen Bereich des Farbbehälters ausgebildet, damit verdampftes Lösemittel entweichen kann und im Inneren des Farbrakeltopfs kein den Prozess behindernder Überdruck entsteht, der die Druckfarbe zwischen Farbbehälter und Klischee hindurchdrücken kann. Da das Verdampfen von Lösemittel in erheblicher Menge stattfindet, entspricht es der seitherigen Praxis, dass während eines typischen Industriezeitintervalls von beispielsweise acht Stunden Laufzeit einer Tampondruckmaschine mehrmals Lösemittel nachgefüllt wird, was typischerweise durch die Entlüftungsöffnung hindurch erfolgt. Dies ist erforderlich, da andernfalls infolge des Lösemittelverlustes die Viskosität der Druckfarbe zu stark ansteigen würde.

Um dem Problem des Anstiegs der Viskosität der Druckfarbe in anderer Weise oder zusätzlich entgegenzuwirken, wurde die für ein Industriezeitintervall typischerweise benötigte Farbmenge, die in den Farbrakeltopf eingegeben wird, erheblich überschritten. Es wurde also mit erheblich mehr Druckfarbe gearbeitet, als für das betrachtete Zeitintervall erforderlich ist, um eine Reduzierung des Lösemittelanteils bezogen auf die im Farbrakeltopf noch befindliche Farbmenge zu begrenzen, damit mit der Verdampfung des Lösemittels keine allzu hohe Viskositätszunahme verbunden ist. Nach Ende des Zeitintervalls musste der überschüssige Anteil an Druckfarbe dann verworfen werden, was in ökologischer und ökonomischer Hinsicht nachteilig ist.

Der vorstehenden Erfindung liegt die Aufgabe zugrunde, den vorausgehend geschilderten Problemen besser zu begegnen, als dies seither praktiziert wurde.

Diese Aufgabe wird erfindungsgemäß durch die Merkmale des Anspruchs 1 gelöst.

Vorteilhafte Weiterbildungen der vorliegenden Erfindung sind Gegenstand der abhängigen Ansprüche.

Die Aufgabe wird ausgehend von einem Farbrakeltopf der eingangs genannten Art erfindungsgemäß dadurch gelöst, dass innerhalb des Farbraums ein Steigrohr vorgesehen ist, wobei das Steigrohr beim bestimmungsgemäßen Gebrauch des Farbrakeltopfs einenends in die Druckfarbe eintaucht und gegenüber dem Farbraum im übrigen strömungsmäßig abgedichtet ist und anderenends oberhalb eines sich im Steigrohr einstellenden Flüssigkeitsspiegels mit der Entlüftungsöffnung kommuniziert.

Wenn bei einer erfindungsgemäßen Ausbildung des Farbrakeltopfs von der Oberfläche der darin befindlichen Druckfarbe infolge der Hin- und Herbewegung und des Wärmeanstiegs Lösemittel verdampft, so wird erfindungsgemäß verhindert, dass dieses Lösemittel ohne weiteres aus dem Farbbehälter entweicht. Es wird vielmehr an einem Entweichen in die Atmosphäre gehindert. Es wird dennoch ein zu starker Druckanstieg innerhalb des Farbbehälters dadurch verhindert, dass die Gasphase oberhalb der Flüssigkeitsoberfläche die Flüssigkeit im Steigrohr nach oben verdrängt. Außerdem findet dort, also innerhalb des Steigrohrs, ebenfalls eine Abdampfung von Lösemittel statt, welches über die Entlüftungsöffnung entweichen kann. Die Menge des auf diese Weise der Druckfarbe entzogenen Lösemittels ist jedoch aufgrund der viel geringeren Oberfläche der Druckfarbe innerhalb des Steigrohrs, also der Größe der Phasengrenze zwischen Flüssigkeits- und Gasphase, sehr viel geringer als solchenfalls des Steigrohrs, so dass der Lösemittelverlust insgesamt wesentlich verringert werden kann. Die erfindungsgemäß herbeigeführte Reduktion des Lösemittelverlusts ist umso signifikanter, je größer der Durchmesser der Farbrakeltopfs ist, da solchenfalls bei gleichbleibender Innenquerschnittsfläche des Steigrohrs das Verhältnis der für die Verdampfung maßgeblichen Oberfläche der Farbsäule innerhalb des Steigrohrs zur umgebenden Oberfläche der Druckfarbe innerhalb des Farbbehälters noch geringer ist.

Betrachtet man beispielsweise einen Farbrakeltopf mit 90 mm² Durchmesser, so beträgt dessen Innenquerschnittsfläche ungefähr 6400 mm². Wenn das Steigrohr eine Innenquerschnittsfläche von 50 mm² aufweist, so ist deren Flächenanteil kleiner als 1%. Bei weiterer Vergrößerung des Rakeltopfs ist das Verhältnis noch geringer. Die für die Verdampfung verantwortliche Farboberfläche innerhalb des Steigrohrs sinkt damit auf einen Wert von deutlich unter 1%, verglichen mit der Fläche bei seither bekannten Farbrakeltöpfen.

Dadurch, dass das außerhalb des Steigrohrs, also von der durch den Farbbehälter druckdicht umschlossenen Oberfläche der Druckfarbe abdampfendes Lösemittel nicht entweichen kann, steigt der Partialdruck des Lösemittels innerhalb des Gasraums des Farbbehälters, was eine weitergehende Verdunstung ebenfalls begrenzt.

Die vorliegende Erfindung bringt einerseits den Vorteil, dass während eines typischen Industriezeitintervalls kein Lösemittel in den Farbrakeltopf nachgefüllt werden muss. Es wurde festgestellt, dass bei Verwendung eines Farbrakeltopfs üblicher Abmessung eine Standzeit von acht Stunden ohne weiteres realisiert werden kann. Die Anmelderin hat hierfür Versuche mit einem bekannten Farbrakeltopf und einem erfindungsgemäß ausgebildeten Rakeltopf im Übrigen gleicher Abmessung durchgeführt. Es wurde in beiden Fällen eine Druckfarbe mit einer Ausgangsviskosität von 1000 mPas benutzt. Nach einem achtstündigen Druckprozess und Rakelbetrieb in einer Tampondruckmaschine ohne Nachbefüllung des bekannten Farbrakeltopfs mit Lösemittel wurde die Viskosität der restlichen Druckfarbe bestimmt. Sie lag bei dem bekannten Farbrakeltopf bei 2100 mPas und bei dem erfindungsgemäßen Farbrakeltopf bei nur 1280 mPas. Die geringe Viskositätszunahme innerhalb des erfindungsgemäßen Farbrakeltopfs macht sich drucktechnisch aber nicht bemerkbar, so dass ohne weiteres innerhalb einer üblichen Industriestandzeit von acht Stunden ohne Nachbefüllung mit Lösemittel gearbeitet werden kann.

Ein ganz wesentlicher weiterer Vorteil des erfindungsgemäßen Farbrakeltopfs besteht neben der Reduzierung des Lösemittelverbrauchs und der damit einhergehenden Geruchsbelästigung auch in einer Einsparung von Druckfarbe. Aufgrund der Reduzierung des Lösemittelverbrauchs kann nämlich die Menge von innerhalb des Farbrakeltopfs bevorrateter Druckfarbe beträchtlich reduziert werden. Es muss also nicht mehr wesentlich mehr Druckfarbe innerhalb des Farbrakeltopfs vorgehalten werden, um den prozentualen Lösemittelverlust innerhalb der Druckfarbe zu begrenzen.

Aufgrund der deutlich reduzierten Viskositätsveränderung der Druckfarbe ist auch die Prozesssicherheit während des Druckvorgangs verbessert. Der Prozess ist stabiler, und zwar gerade bei geringer werdender Farbmenge gegen Ende des Industriezeitintervalls hin. Es wird eine höhere Langzeitdruckqualität erzielt, die gleichbleibend über das gesamte betrachtete typische Industriezeitintervall von beispielsweise acht Stunden realisiert werden kann.

Es wäre denkbar, dass die Entlüftungsöffnung des Farbrakeltopfs durch das Steigrohr selbst begrenzt ist, indem das Steigrohr durch den Farbbehälter hindurchgeführt ist.

Es wäre ebenso denkbar, dass die Entlüftungsöffnung von einem in den Farbbehälter eingedichteten oder von dem Farbbehälter selbst gebildeten Leitungsabschnitt oder Anschlussstutzen oder einer Anschlussmuffe gebildet oder begrenzt ist und dass das Steigrohr mit dem Leitungsabschnitt oder dem Anschlussstutzen oder der Anschlussmuffe dichtend jedoch mit der Entlüftungsöffnung kommunizierend verbunden ist. Im einfachsten Fall wird der Leitungsabschnitt auf den nach innen in den Farbbehälter vorstehenden Leitungsabschnitt oder Anschlussstutzen aufgesteckt und ist dort dann vorzugsweise klemmschlüssig gehalten.

Es erweist sich weiter als vorteilhaft, wenn die Entlüftungsöffnung mit einem Druckreservoir, vorzugsweise außerhalb des Farbraums, strömungsverbunden ist. Auf diese Weise kann oberhalb der Phasengrenze zwischen der Druckfarbe und der Gasphase innerhalb des Steigrohrs stets derselbe Druck aufrechterhalten werden.
Hierfür erweist es sich am einfachsten und daher als vorteilhaft, wenn die Entlüftungsöffnung mit der atmosphärischen Umgebung des Farbbehälters strömungsverbunden ist. In diesem Fall mündet die Entlüftungsöffnung wie bisher in die Umgebung des Farbrakeltopfs.

Weiter wird vorgeschlagen, dass das Steigrohr so innerhalb des Farbbehälters angeordnet ist, dass sein offenes in die Druckfarbe eintauchendes Ende wenigstens 1 mm, insbesondere wenigstens 2 mm insbesondere wenigstens 3 mm, insbesondere wenigstens 4 mm, insbesondere wenigstens 5 mm, und vorzugsweise höchstens 10 mm, insbesondere höchstens 9 mm, insbesondere höchstens 8 mm, insbesondere höchstens 7 mm, und weiter insbesondere höchstens 6 mm von einer Anlageebene des Farbrakeltopfs an das Klischee beabstandet ist. Ein Abstand von ca. 4 bis 6 mm, insbesondere von ca. 5 mm, wird als besonders geeignet und vorteilhaft angesehen. Dies liegt insbesondere darin begründet, dass dann beim Hin- und Herbewegen des Farbrakeltopfs im Zuge der Rakelbewegung die Druckfarbe innerhalb des Rakeltopfs an dem Steigrohr vorbei, aber auch unterhalb des Endes des Steigrohrs vorbei, fließen kann. Hierdurch werden Druckimpulse in das Steigrohr eingeleitet, wodurch ein Erstarren der Druckfarbe an der Oberfläche innerhalb des Steigrohrs, also an der Phasengrenze, sicher verhindert werden kann.

Auch im Hinblick hierauf erweist es sich als vorteilhaft, dass das Steigrohr eine Innenquerschnittsfläche von wenigstens 30 mm², insbesondere von wenigstens 40 mm², insbesondere von höchstens 100 mm², insbesondere von höchstens 80 mm², insbesondere von höchstens 60 mm², und vorzugsweise von 50 mm² aufweist.

Weiter erweist es sich als vorteilhaft, dass eine Querschnittsfläche des Steigrohrs höchstens 5 %, insbesondere höchstens 2 %, insbesondere höchstens 1,5 %, insbesondere höchstens 1,0 % der Querschnittsfläche des übrigen Farbraums beträgt. Das Steigrohr selbst kann aus einem starren Material oder aus einem halbstarren Material gebildet sein. In diesem Sinne wird unter einem halbstarren Material ein solches verstanden, welches infolge der Rakelbewegung aufgrund seiner Trägheit geringfügig hin und her ausgelenkt werden kann. Bei dem Material kann es sich in vorteilhafter Weise um ein thermoplastisches Elastomer, beispielsweise des Handelsnamens Mapren, handeln. Ein Material mit einer Shore A-Härte von 40 - 90, insbesondere von 50 - 80 wird als vorteilhaft angesehen. Die Härte kann insbesondere nach ASTM D 2240 bestimmt werden.

Es kann sich weiter als vorteilhaft erweisen, wenn die Entlüftungsöffnung durch einen Stutzen oder Nippel begrenzt außerhalb des Farbbehälters mündet und von einer abnehmbaren Kappe oder von einem zwischen einer Schließstellung und einer Öffnungsstellung verstellbaren Verschlusselement abdeckbar ist.

Weitere Merkmale, Vorteile und Einzelheiten der Erfindung ergeben sich aus den beigefügten Patentansprüchen und der zeichnerischen Darstellung und nachfolgenden Beschreibung einer bevorzugten Ausführungsform des erfindungsgemäßen Farbrakeltopfs.

In der Zeichnung zeigen:
- Figur 1: eine perspektivische Ansicht einer bevorzugten Ausführungsform eines erfindungsgemäßen Farbrakeltopfs;
- Figur 2: eine perspektivische Ansicht des Farbrakeltopfs nach Figur 1 entlang einer Längsmittelebene aufgeschnitten; und
- Figur 3: eine Seitenschnittansicht des Farbrakeltopfs nach Figuren 1 und 2 mit angedeutetem Klischee und Druckfarbe.

Die Figuren 1 bis 3 zeigen einen Farbrakeltopf 2 für eine Tampondruckmaschine. Der Farbrakeltopf 2 umfasst einen einseitig offenen Farbbehälter 4, der im beispielhaft dargestellten Fall dom- oder kuppelförmig ausgebildet ist und in Figur 3 in Anlage an ein angedeutetes Klischee 6 einer im Übrigen nicht dargestellten Tampondruckmaschine dargestellt ist. Der Farbrakeltopf 2 bzw. dessen Farbbehälter 4 umfasst im beispielhaft dargestellten Fall eine kreisringförmige Rakelschneide 8, die beispielhaft in einer dem Klischee zugewandten umlaufenden Ringnut 10 angeordnet ist. In diese Ringnut 10 ist beispielhaft ein elastisch nachgiebiges Material 12 eingelassen, welches wiederum beispielhaft eine Ringnut 14 aufweist, in die die Rakelschneide 8 eingesetzt ist. Die Rakelschneide 8 definiert eine Anlageebene 16 des Farbrakeltopfs 2 gegen das Klischee 6.

Der Farbbehälter 4 begrenzt einen Farbraum 18 zur Aufnahme und Bevorratung von auf das Klischee 6 aufzubringender Druckfarbe.
Der Farbbehälter 4 umfasst des Weiteren eine Entlüftungsöffnung 22, die von dem Farbbehälter 4 selbst begrenzt ist. Der Farbbehälter 4 umfasst hierzu einen Leitungsabschnitt oder Anschlussstutzen 24, der in einem oberen Bereich des Farbraums 18 sowie außerhalb des Farbbehälters 4 mündet. Im Inneren des Farbraums 18 ist ein Steigrohr 28 auf den Leitungsabschnitt oder Anschlussstutzen 24 aufgesteckt und dort klemmschlüssig und dichtend gehalten. Das Steigrohr 28 erstreckt sich in Richtung orthogonal zu der Anlageebene 16 des Farbbehälters 4 und endet wenige Millimeter von der Anlageebene 16 beabstandet frei aus. Beim bestimmungsgemäßen Betrieb des Farbrakeltopfs taucht das Steigrohr 28 also in die Druckfarbe 20 ein. Eine Gasphase 30 innerhalb des Farbraums 18 oberhalb der Flüssigkeitsoberfläche 31 der Druckfarbe 20 ist also von dem mit der Entlüftungsöffnung 22 kommunizierenden Inneren des Steigrohrs 28 abgetrennt. Dies bedeutet, dass im Betrieb des Farbrakeltopfs 2 und der infolgedessen erzeugten Betriebswärme Lösemittel von der Druckfarbe 20 verdampft und dieses Lösemittel nicht unmittelbar durch die Entlüftungsöffnung 22 aus dem Farbrakeltopf 2 entweichen kann. Durch die Entlüftungsöffnung 22 hindurch kann vielmehr nur Lösemittel entweichen, welches von der sehr viel kleineren Oberfläche der Druckfarbe 20 innerhalb des Steigrohrs 28 abdampft. Wenn der Druck innerhalb der Gasphase 30 oberhalb der Flüssigkeitsoberfläche 31 der Druckfarbe 20 ansteigt, so führt dies zu einem Anstieg des Flüssigkeitsspiegels 32 innerhalb des Steigrohrs. Da von hier aus ein Abdampfen von Lösemittel, wenn auch in sehr viel geringerem Maße, möglich ist, bildet das Steigrohr 28 dennoch eine Art Druckausgleichsvorrichtung bei dem Farbrakeltopf.

Das Steigrohr 28 ist vorzugsweise aus einem halbstarren, leicht elastischen Material gebildet, so dass es im Zuge der Rakelbewegung leichte Bewegungen ausführen kann. Dies trägt dazu bei, dass der Flüssigkeitsspiegel 32 innerhalb des Steigrohrs 28 dauerhaft während eines typischen Industriezeitintervalls flüssig bleibt. Hierzu trägt auch die Beabstandung d eines freien Endes 34 des Steigrohrs 28 von der Anlageebene 16 bei, wodurch das Hindurchfließen von Druckfarbe 20 unterhalb des freien Endes 34 stattfinden kann und hiermit einhergehende Druckwellen in das Steigrohr 28 gelangen können.

Die Entlüftungsöffnung 22 mündet im beispielhaft dargestellten Fall über den Leitungsabschnitt oder Anschlussstutzen 24 nach außerhalb des Farbrakeltopfs 2. Dort kann eine nicht dargestellte Kappe oder ein stellbares Verschlusselement vorgesehen sein.

Dadurch, dass die Innenquerschnittsfläche des Steigrohrs 28 und damit auch die Fläche des Flüssigkeitsspiegels 32 der Druckfarbe 20 innerhalb des Steigrohrs 28 sehr viel geringer ist als die Flüssigkeitsoberfläche 31 der Druckfarbe 20 außerhalb des Steigrohrs 28 wird insgesamt sehr viel weniger Lösemittel verdampft und der Druckfarbe 20 entzogen. Auf diese Weise bleibt der Lösemittelgehalt der Druckfarbe 20 sehr viel weniger beeinflusst und konstanter. Im Ergebnis braucht während eines typischen Industriezeitintervalls von acht Stunden kein Lösemittel nachgefüllt zu werden, sondern die Viskosität der Druckfarbe ändert sich nur in drucktechnisch nicht sehr relevantem Umfang.

## Patentansprüche

1. Farbrakeltopf (2) für eine Tampondruckmaschine zum indirekten Bedrucken einer Oberfläche, der Farbrakeltopf umfassend einen einseitig offenen Farbbehälter (4), der einen Farbraum (18) zur Aufnahme und Bevorratung von auf ein Klischee (6) aufzubringender Druckfarbe (20) und wenigstens eine Rakelschneide (8) zum Abrakeln von überschüssiger Druckfarbe (20) von dem Klischee (6) umfasst, und mit einer mit dem Farbraum (18) kommunizierenden Entlüftungsöffnung (22), **dadurch gekennzeichnet, dass** innerhalb des Farbraums (18) ein Steigrohr (28) vorgesehen ist, wobei das Steigrohr (28) beim bestimmungsgemäßen Gebrauch des Farbrakeltopfs einenends in die Druckfarbe (20) eintaucht und gegenüber dem Farbraum (18) im übrigen strömungsmäßig abgedichtet ist und anderenends oberhalb eines sich im Steigrohr (28) einstellenden Flüssigkeitsspiegels (32) mit der Entlüftungsöffnung (22) kommuniziert.

2. Farbrakeltopf nach Anspruch 1, **dadurch gekennzeichnet, dass** die Entlüftungsöffnung (22) durch das Steigrohr (28) selbst begrenzt ist, indem das Steigrohr durch den Farbbehälter (4) hindurchgeführt ist.

3. Farbrakeltopf nach Anspruch 1, **dadurch gekennzeichnet, dass** die Entlüftungsöffnung (22) von einem in den Farbbehälter (4) eingedichteten oder von dem Farbbehälter (4) selbst gebildeten Leitungsabschnitt oder Anschlussstutzen (24) oder einer Anschlussmuffe gebildet oder begrenzt ist und dass das Steigrohr (28) mit dem Leitungsabschnitt oder dem Anschlussstutzen (24) oder der Anschlussmuffe dichtend jedoch mit der Entlüftungsöffnung (22) kommunizierend verbunden ist.

4. Farbrakeltopf nach einem der vorstehenden Ansprüche, **dadurch gekennzeichnet, dass** die Entlüftungsöffnung (22) mit einem Druckreservoir, vorzugsweise außerhalb des Farbraums (18), strömungsverbunden ist.

5. Farbrakeltopf nach Anspruch 4, **dadurch gekennzeichnet, dass** die Entlüftungsöffnung (22) mit der atmosphärischen Umgebung des Farbbehälters (4) strömungsverbunden ist.

6. Farbrakeltopf nach einem oder mehreren der vorstehenden Ansprüche, **dadurch gekennzeichnet, dass** das Steigrohr (28) so innerhalb des Farbbehälters (4) angeordnet ist, dass sein offenes in die Druckfarbe (20) eintauchendes Ende (34) wenigstens 1 mm, insbesondere wenigstens 2 mm insbesondere wenigstens 3 mm, insbesondere wenigstens 4 mm, insbesondere wenigstens 5 mm, und vorzugsweise höchstens 10 mm, insbesondere höchstens 9 mm, insbesondere höchstens 8 mm, insbesondere höchstens 7 mm, und weiter insbesondere höchstens 6 mm von einer Anlageebene (16) des Farbrakeltopfs (2) an das Klischee (6) beabstandet ist.

7. Farbrakeltopf nach einem oder mehreren der vorstehenden Ansprüche, **dadurch gekennzeichnet, dass** das Steigrohr (28) eine Innenquerschnittsfläche von wenigstens 30 mm², insbesondere von wenigstens 40 mm², insbesondere von höchstens 100 mm², insbesondere von höchstens 80 mm², insbesondere von höchstens 60 mm², und vorzugsweise von 50 mm² aufweist.

8. Farbrakeltopf nach einem oder mehreren der vorstehenden Ansprüche, **dadurch gekennzeichnet, dass** eine Querschnittsfläche des Steigrohrs (28) höchstens 5 %, insbesondere höchstens 2 %, insbesondere höchstens 1,5 %, insbesondere höchstens 1,0 % der Querschnittsfläche des übrigen Farbraums beträgt.

9. Farbrakeltopf nach einem oder mehreren der vorstehenden Ansprüche, **dadurch gekennzeichnet, dass** das Steigrohr (28) aus einem starren oder einem halbstarren Material gebildet ist.

10. Farbrakeltopf nach einem oder mehreren der vorstehenden Ansprüche, **dadurch gekennzeichnet, dass** das Material des Steigrohrs (28) aus einem thermoplastischen Elastomer gebildet ist.

11. Farbrakeltopf nach einem oder mehreren der vorstehenden Ansprüche, **dadurch gekennzeichnet, dass** das Material des Steigrohrs (28) eine Shore A Härte von 40 - 90, insbesondere von 50 - 80 aufweist.

12. Farbrakeltopf nach einem oder mehreren der vorstehenden Ansprüche, **dadurch gekennzeichnet, dass** die Entlüftungsöffnung (22) durch einen Stutzen oder Nippel begrenzt außerhalb des Farbbehälters (4) mündet und von einer abnehmbaren Kappe oder von einem zwischen einer Schließstellung und einer Öffnungsstellung verstellbaren Verschlusselement abdeckbar ist.

## Claims

1. Ink doctoring cup (2) for a pad printing machine for indirect printing on a surface, the ink doctoring cup comprising an ink container (4) that is open on one side and comprises an ink chamber (18) for receiving and storing printing ink (20) to be applied to a printing block (6) and at least one doctor blade (8) for doctoring off excess printing ink (20) from the printing block (6), and having a vent opening (22) that communicates with the ink chamber (18), **characterized in that** a riser pipe (28) is provided within the ink chamber (18), one end of the riser pipe (28) dipping into the printing ink (20) when the ink doctoring cup is used as intended and otherwise being sealed in terms of flow from the ink chamber (18), and the other end communicating with the vent opening (22) above a liquid level (32) that is established in the riser pipe (28).

2. Ink doctoring cup according to claim 1, **characterized in that** the vent opening (22) is delimited by the riser pipe (28) itself, by the riser pipe extending through the ink container (4).

3. Ink doctoring cup according to claim 1, **characterized in that** the vent opening (22) is formed or delimited by a line portion or connecting piece (24) or a connecting sleeve sealed into the ink container (4) or formed by the ink container (4) itself, and **in that** the riser pipe (28) is connected to the line portion or the connecting piece (24) or the connecting sleeve in a sealing manner but so as to communicate with the vent opening (22).

4. Ink doctoring cup according to any of the preceding claims, **characterized in that** the vent opening (22) is in flow connection with a pressure reservoir, preferably outside the ink chamber (18).

5. Ink doctoring cup according to claim 4, **characterized in that** the vent opening (22) is in flow connection with the atmospheric environment of the ink container (4).

6. Ink doctoring cup according to one or more of the preceding claims, **characterized in that** the riser pipe (28) is arranged inside the ink container (4) in such a way that its open end (34) dipping into the printing ink (20) is at a distance of at least 1 mm, in particular at least 2 mm, in particular at least 3 mm, in particular at least 4 mm, in particular at least 5 mm, and preferably at most 10 mm, in particular at most 9 mm, in particular at most 8 mm, in particular at most 7 mm, and more particularly at most 6 mm, from a contact plane (16) of the ink doctoring cup (2) on the printing block (6).

7. Ink doctoring cup according to one or more of the preceding claims, **characterized in that** the riser pipe (28) has an inner cross-sectional area of at least 30 mm², in particular of at least 40 mm², in particular of at most 100 mm², in particular of at most 80 mm², in particular of at most 60 mm², and preferably of 50 mm².

8. Ink doctoring cup according to one or more of the preceding claims, **characterized in that** a cross-sectional area of the riser pipe (28) is at most 5%, in particular at most 2%, in particular at most 1.5%, in particular at most 1.0%, of the cross-sectional area of the remaining ink chamber.

9. Ink doctoring cup according to one or more of the preceding claims, **characterized in that** the riser pipe (28) is formed of a rigid or a semi-rigid material.

10. Ink doctoring cup according to one or more of the preceding claims, **characterized in that** the material of the riser pipe (28) is formed of a thermoplastic elastomer.

11. Ink doctoring cup according to one or more of the preceding claims, **characterized in that** the material of the riser pipe (28) has a Shore A hardness of 40-90, in particular of 50-80.

12. Ink doctoring cup according to one or more of the preceding claims, **characterized in that** the vent opening (22) leads outside the ink container (4) in a manner delimited by a connection piece or nipple, and can be covered by a removable cap or by a closure element that is adjustable between a closed position and an open position.

## Revendications

1. Encrier raclant (2) pour une machine de tampographie afin d'imprimer indirectement une surface, ledit encrier raclant comprenant un récipient à encre (4) ouvert sur un côté qui comprend un espace d'encre (18) destiné à recevoir et à stocker de l'encre d'imprimerie (20) à appliquer sur un cliché (6) ainsi qu'au moins un tranchant de racle (8) destiné à éliminer par raclage de l'excès d'encre d'imprimerie (20) du cliché (6), et avec une ouverture de ventilation (22) communiquant avec l'espace d'encre (18), **caractérisé par le fait qu'**un tube montant (28) est prévu à l'intérieur de l'espace d'encre (18), dans lequel ledit tuyau montant (28) plonge dans l'encre d'imprimerie (20) à une extrémité lorsque l'encrier raclant est utilisé comme prévu et est par ailleurs étanché fluidiquement par rapport à l'espace d'encre (18) et communique, à l'autre extrémité, au-dessus d'un niveau de liquide (32) s'établissant à l'intérieur du tuyau montant (28), avec ladite ouverture de ventilation (22).

2. Encrier raclant selon la revendication 1, **caractérisé par le fait que** l'ouverture de ventilation (22) est délimitée par le tuyau montant (28) lui-même, en ce que le tuyau montant passe à travers le récipient à encre (4).

3. Encrier raclant selon la revendication 1, **caractérisé par le fait que** l'ouverture de ventilation (22) est formée ou délimitée par un tronçon de conduite ou une tubulure de raccordement (24) ou un manchon de raccordement qui est monté(e) de manière étanche dans le récipient à encre (4) ou formé(e) par le récipient à encre (4) lui-même, et que le tuyau montant (28) est relié de manière étanche au tronçon de conduite ou à la tubulure de raccordement (24) ou au manchon de raccordement, mais tout en communiquant avec l'ouverture de ventilation (22).

4. Encrier raclant selon l'une quelconque des revendications précédentes, **caractérisé par le fait que** l'ouverture de ventilation (22) est reliée fluidiquement à un réservoir de pression, de préférence à l'extérieur de l'espace d'encre (18).

5. Encrier raclant selon la revendication 4, **caractérisé par le fait que** l'ouverture de ventilation (22) est reliée fluidiquement à l'environnement atmosphérique du récipient à encre (4).

6. Encrier raclant selon une ou plusieurs des revendications précédentes, **caractérisé par le fait que** le tube montant (28) est agencé à l'intérieur du récipient à encre (4) de telle sorte que son extrémité ouverte (34) immergée dans l'encre d'imprimerie (20) est espacée d'au moins 1 mm, en particulier d'au moins 2 mm, en particulier d'au moins 3 mm, en particulier d'au moins 4 mm, en particulier d'au moins 5 mm, et de préférence de 10 mm tout au plus, en particulier de 9 mm tout au plus, en particulier de 8 mm tout au plus, en particulier de 7 mm tout au plus, et encore en particulier de 6 mm tout au plus, d'un plan d'appui (16) de l'encrier raclant (2) contre le cliché (6) .

7. Encrier raclant selon une ou plusieurs des revendications précédentes, **caractérisé par le fait que** le tube montant (28) présente une aire de section intérieure d'au moins 30 mm², en particulier d'au moins 40 mm², en particulier de 100 mm² tout au plus, en particulier de 80 mm² tout au plus, en particulier de 60 mm² tout au plus, et de préférence de 50 mm².

8. Encrier raclant selon une ou plusieurs des revendications précédentes, **caractérisé par le fait qu'**une aire de section du tube montant (28) est de 5 % tout au plus, en particulier de 2 % tout au plus, en particulier de 1,5 % tout au plus, en particulier de 1,0 % tout au plus de l'aire de section de l'espace d'encre restant.

9. Encrier raclant selon une ou plusieurs des revendications précédentes, **caractérisé par le fait que** le tube montant (28) est réalisé à partir d'un matériau rigide ou semi-rigide.

10. Encrier raclant selon une ou plusieurs des revendications précédentes, **caractérisé par le fait que** le matériau du tube montant (28) est formé d'un élastomère thermoplastique.

11. Encrier raclant selon une ou plusieurs des revendications précédentes, **caractérisé par le fait que** le matériau du tube montant (28) présente une dureté Shore A comprise entre 40 et 90, en particulier entre 50 et 80.

12. Encrier raclant selon une ou plusieurs des revendications précédentes, **caractérisé par le fait que** l'ouverture de ventilation (22) débouche à l'extérieur du récipient à encre (4) en étant délimitée par un manchon ou un nipple et peut être recouverte par un capuchon amovible ou par un élément de fermeture ajustable entre une position fermée et une position ouverte.
